# EUROPÄISCHE PATENTSCHRIFT

(11) **EP 1 033 308 B1**
(45) Veröffentlichungstag und Bekanntmachung des Hinweises auf die Patenterteilung: **12.07.2006**
(21) Anmeldenummer: 00103700.1
(22) Anmeldetag: 22.02.2000
(51) Int. Cl.: B65B 53/02, B65B 13/02

(54) **Verfahren zum Überziehen flacher Körper geringer Dicke mit aufschrumpfbaren Folienschlauchabschnitten und Vorichtung zur Durchführung des Verfahrens**
Method and device for sheating flat thin objects with a shrinkable tubular web portion
Procédé et dispositif pour le gainage d'objets plats et minces avec une portion d'une bande tubulaire

(30) Priorität: 26.02.1999 DE 19908395
(43) Veröffentlichungstag der Anmeldung: 06.09.2000
(73) Patentinhaber: Lortz, Hans Joachim, 64823 Gross-Umstadt (DE)
(72) Erfinder: Lortz, Hans Joachim, 64823 Gross-Umstadt (DE)
(74) Vertreter: Kewitz, Ansgar

(56) Entgegenhaltungen:
- EP-A- 0 478 868
- EP-A- 0 549 121
- DE-A- 2 724 226

## Beschreibung

Die Erfindung betrifft ein Verfahren und eine Vorrichtung zum Überziehen von Körpern mit aufschrumpfbaren Folienschlauchabschnitten.

Durch die Deutsche Offenlegungsschrift 39 25 842 ist ein Verfahren zum Etikettieren von Flaschen am Kopf und Halsbereich von Flaschen bekannt geworden, bei dem die Gefäße während des gesamten Ausstattungsvorgangs entlang ihres Transportwegs durch die Ausstattungsmaschine wahlweise wechselnd an ihrem Boden und Kopf oder am Boden und einem Bereich der Mantelfläche gehalten werden.

Aus der Europäischen Patentanmeldung 0 549 121 A2 ist eine Vorrichtung bekannt, um mit einem Sleeve versehene Elemente durch einen Hitzetunnel zu transportieren. Diese Vorrichtung weist ein Förderband auf, auf dem die Gegenstände aufliegend transportiert werden. Dieses Förderband wird unterhalb eines Hitzeabstrahlgerätes durchgeführt.

Aus der Europäischen Patentanmeldung 0 478 868 A1 ist eine Vorrichtung zum Öffnen von flach gefalteten Schläuchen bekannt, um diese über Objekte zu führen. Hierbei wird die Folie durch umlaufende Bahnen, die eine ausreichende Haftkraft entwickeln, um den Schlauch auseinander zu ziehen, transportiert, wobei nach den Öffnen des Schlauches das Objekt in den Schlauch eingeführt wird.
Aus der Deutschen Offenlegungsschrift 27 24 226 ist ein Verfahren bekannt, bei dem Flaschen durch eine Haltevorrichtung transportiert werden, wobei eine Hülle über die Flasche geführt wird, die mit einer Folie versehen ist, die auf die Flasche aufgeschoben wird, nach dem die Hülle über die Flasche geführt wurde.

Derartige Verfahren und derartige Vorrichtungen sind für das Überziehen von Körpern, wie beispielsweise länglichen Körpern, mit aufschrumpfbaren Folienschlauchabschnitten nicht anwendbar, da sich derartige Gegenstände instabil verhalten und insoweit ein sicheres Überziehen mit aufschrumpfbaren Folienschlauchabschnitten nicht möglich ist.

Bisher wurden beispielsweise kosmetische Verpackungen, wie Puderdosen, Lippenstifte, Lippenpomade oder Etuis für Kontaktlinsen und andere medizinische Hilfsmittel, die nach einem Verkauf für die anschließende Benutzung öffenbar und wieder verschließbar ausgestaltet sind, vor dem Verkauf nur mittels die Schmalseiten verschließbarer Kleberfolie vor einem Verkauf gegen Missbrauch gesichert.

Auch wurde versucht derartige Gegenstände in weiteren versiegelten Verpackungen und unversiegelt für den Verkauf bereitzuhalten.

Beides brachte keine Gewähr dafür, dass nicht vor dem Verkauf bereits eine unerlaubte Benutzung des verpackten Gegenstandes vorgenommen wurde.

Ausgehend von dem so bekannt gewordenen Stand der Technik liegt der vorliegenden Erfindung die Aufgabe zugrunde das Überziehen von aufschrumpfbaren Folienschlauchabschnitten über vorzugsweise längliche Körper sicher auszuführen.

Diese Aufgabe wird mit einem Verfahren und einer Vorrichtung gemäß den unabhängigen Ansprüchen gelöst.

Die Körper werden liegend transportiert, um dann im Bereich ihrer Stirnflächen an um 180 Grad gegeneinander verschobenen Stellen und orthogonal zu der Fortschrittsrichtung arretiert zu werden, um dann anschließend in Richtung der Verbindungslinie zwischen den beiden Stellen über den Körper das aufschrumpfbare Folienschlauchstück bis zu einer vorgegebenen Position während des synchronen Weitertransports zu schieben. Anschließend kann die Folie durch Wärmeeinwirkung aufgeschrumpft werden. Hierdurch entsteht erstmalig eine sichere Versiegelung, deren Bruch ohne weiteres vor dem Kauf eines derartigen Gegenstandes erkannt werden kann. Eine Ausgestaltung des erfindungsgemäßen Verfahrens besteht darin, dass gleichzeitig, ausgehend von den beiden Stellen der Stirnfläche aufschrumpfbare Folienabschnitte über den flachen Körper aufgeschoben werden und anschließend aufgeschrumpft werden. Diese erfindungsgemäße Ausgestaltung ist bei Körpern mit flachem Rand anzuwenden.

Zur Durchführung des erfinderischen Verfahrens werden ausgehend von einer Verarbeitungseinrichtung für aufschrumpfbare Folienschläuche, wie sie im unhabhängigen Vorrichtungsanspruch offenbart wurde, weitere Ausführungsformen beschrieben.

Erfindungsgemäß werden mindestens drei nebeneinander angeordnete mit synchroner Geschwindigkeit mit ihren vorlaufenden Trumen vorzugsweise horizontal umlaufende Förderer eingesetzt, wobei der zwischen den beiden äußeren Förderern angeordnete mittlere Förderer Trageeinheiten für zu überziehende Körper besitzt. Die beiden äußeren Förderer haben zu ihrer Förderrichtung quer verlaufende Halteeinrichtungen, wobei mindestens einer der beiden äußeren Förderer Führungen für eine Querbewegung der quer verlaufenden Halteeinrichtungen besitzt, und wobei mindestens diese Halteinrichtungen gleichzeitig als Hilfsdorne für die geöffneten Abschnitte der aufschrumpfbaren Folienschläuche ausgebildet sind. Mit jedem Hilfsdorn ist eine Schiebeeinrichtung für das ausschrumpfbare Folienschlauchstück verbunden, wobei die Schiebeeinrichtung in Abhängigkeit einer sich längs der Fördereinrichtung neben mindestens dem einen äußeren Förderer erstreckenden weiteren Führung quer zur Förderrichtung vor und zurück bewegt wird. Während des Aufschiebens des aufschrumpfbaren Folienschlauchstücks auf die Körper werden die Körper frei vom mittleren Förderer lediglich von den Halteeinrichtungen getragen. Eine derartige erfindungsgemäße Verarbeitungseinrichtung löst die der Erfindung zugrunde liegende Aufgabe ebenfalls und stellt sicher, dass eine stets gleich bleibende Versiegelung zu verkaufender Körper ermöglicht wird, und zwar in einem einzigen Arbeitsgang, bei welchem die Lage des Körpers stets stabil bleibt.

Durch diese Verarbeitungseinrichtung wird darüber hinaus erstmals erreicht, dass die Stirnfläche der Körper, wie beispielsweise längliche Körper, beim Aufschrumpfen von Folienschlauchstücken dann praktisch komplett versiegelt wird, wenn das Folienschlauchstück den Körper, wie beispielsweise den länglichen Körper,in der Aufschieberichtung überragt, d. h. wenn ein Folienschlauchstück aufgeschoben wird, dessen Länge größer ist als die Länge der Verbindungslinie zwischen den beiden um 180 Grad verschobenen Stirnflächen. Weiterhin eignen sich als umlaufende Förderer sowohl Kettenförderer, Transportriemen und Zahnriemen aus Metall und/oder Kunststoff.

Eine Ausgestaltung besteht darin, dass jede querverlaufende Halteeinrichtung einen Führungsfortsatz trägt, wobei der Führungsfortsatz in einer umlaufenden Führungsbahn des Trums verläuft. Hiermit ist gewährleistet, dass die erfindungsgemäß über einen Führungsfortsatz von einer umlaufenden Führungsbahn angetriebene Halteeinrichtung, die durch den ihr zugeordneten Führungsbolzen geführt wird, eine sichere Halterung des Körpers an dessen Stirnfläche ermöglicht. In einer umfassenden Ausführungsform können zusätzlich eine Fördereinrichtung für das Öffnen, Abtrennen und Zuführen der geöffneten Folienschlauchabschnitte zum Überziehen auf vorzugsweise längliche Körper vorgesehen sein.

In noch weiterer Ausgestaltung des Erfindungsgegenstandes weist die Trageeinheit des mittleren Förderers für die Körper, wie beispielsweise längliche Körper, je Trageeinheit mindestens zwei Stützen auf, wobei die Stützen gegeneinander, in ihrer gegenseitigen Höhenlage, in ihrem gegenseitigen Breitenabstand, in ihrem gegenseitigen Längenabstand und mindestens in ihrer Höhenlage zu dem horizontal verlaufenden vorlaufenden Trum des endlos umlaufenden Förderers verstellbar sind und wobei die Stützen links und rechts an dem einen umlaufenden Förderer angeordnet sind. Eine derartige Ausgestaltung des Erfindungsgegenstandes mit im wesentlich drei nebeneinander liegenden Förderern ermöglicht es auch Gegenstände, welche nicht nur eine geringe Dicke sondern auch eine geringe horizontale Erstreckung haben, sicher zu versiegeln.

In einer weiteren Ausgestaltung sind die Hilfsdorne austauschbar.

In noch weiterer vorteilhaften Ausgestaltung wird vorgeschlagen, dass der Hilfsdorn in seinen Höhen und Breitenabmessungen einem Teil der Stirnfläche des Körpers in seinem Haltebereich entspricht und wobei die mit der Stirnfläche des Körpers, wie beispielsweise länglichen Körpers, in Wirkverbindung tretende Vorderseite des Hilfsdorn einem Teil der größten Ausdehnung der Stirnfläche des Körpers in Förderrichtung und dessen größter Dicke angepasst ist. Durch die Anpassung der Hilfsdorne an den jeweils zu versiegelten Gegenstand lässt sich die Vorrichtung praktisch jedem Körper einschließlich seiner Körperkontur anpassen.

Der Körper kann einschließlich aufgeschobenem aufschrumpfbaren Folienschlauchstück einer Schrumpfvorrichtung zugeführt werden

In noch weiterer Ausgestaltung sind gezahnte Schiebeeinrichtungen und gezahnte Hilfsdornoberflächen vorgesehen. Durch die Anordnung von Zahnungen ist ein eindeutiges Aufschieben der aufschrumpfbaren Folie auf den Körper sicher gewährleistet.

In der nachfolgenden Beschreibung wird die Erfindung anhand von schematisch dargestellten Ausführungsbeispielen näher erläutert:

Es zeigen:
Figur 1 eine Draufsicht auf eine Verarbeitungseinrichtung zur Erläuterung des erfinderischen Verfahrens;
Figur 2 einen Schnitt A-A durch die Verarbeitungseinrichtung gemäß Fig. 1 mit dort nicht dargestellten Einzelheiten;
Figur 3 einen weiteren Schnitt B-B durch die Verarbeitungseinrichtung gemäß Fig. 1 mit dort nicht dargestellten Einzelheiten und
Figur 4 einen weiteren Schnitt C-C durch die Verarbeitungseinrichtung gemäß Fig. 1 mit dort nicht dargestellten Einzelheiten.

Im Folgenden werden gleiche Bauteile in den Figuren mit denselben Bezugsziffern bezeichnet.

Gemäß Figur 1 besteht eine Verarbeitungseinrichtung 1 im Wesentlichen aus einem mittleren Förderer 2, welcher von zwei äußeren Förderern 3, 4 begrenzt wird und einem daran anschließenden Schrumpftunnel 5, in welchem ein Aufschrumpfen von Folienschlauchabschitten 6 auf Körper 7, wie beispielsweise längliche Körper, durchgeführt wird.

Im Ausführungsbeispiel gemäß Figur 1 bestehen die Körper 7, wie beispielsweise längliche Körper, beispielsweise aus schmalen länglichen, einen rechteckigen Querschnitt besitzenden Packungseinheiten 8, welche an einer Trennstelle 9 in ein Gehäuseoberteil 10 und ein Gehäuseunterteil 11 auftrennbar sind.

Nachdem die Verpackungseinheiten 8 in Förderrichtung schmal ausgebildet sind, jedoch quer zur Förderrichtung eine beachtliche Längserstreckung aufweisen, wurde im Ausführungsbeispiel gemäß Figur 1 ein Doppelkettenförderer 12 verwendet, welcher auf jedem Kettenstrang 12a und 12b je eine Trageinheit 13 (vergl. Figur 2) trägt. Die Trageinheiten 13 sind höhen- und seitenverstellbar, so dass auch Körper, wie beispielsweise längliche Körper, welche beispielsweise in ihrer Längsrichtung einen konischen Verlauf aufweisen, trotzdem horizontal und orthogonal auf den Doppelkettenförderer 12 ausgerichtet werden, so dass später eine Übernahme der Verpackungseinheiten 8 durch Halteeinrichtungen 14, 15 (vergl. Figur 4) sicher gewährleistet ist.

Nachdem wie in Figur 1 in Position 19 eine Verpackungseinheit 8 mittels Halteeinrichtungen 14, 15 sicher ergriffen wurde, wird der Doppelkettenförderer 12, bei dem es sich um einen Rollenketten- oder Gliederkettenförderer oder um Zahnriemenförderer mit Trageeinheiten 13 handeln kann, wie in Figur 2 dargestellt, nach unten wegbewegt, um im Bereich des Schrumpftunnels 5 die dann mit Folienschlauchabschnitten 6 versehenen Verpackungseinheiten 8 wieder aufzunehmen. Der Doppelkettenförderer 12 wird dann anschließend als endlos umlaufender Förderer hinter dem Schrumpftunnel 5 wieder zur Startstelle 2a des mittleren Förderers zurückgeführt. Auch kann der mittlere Förderer im Bereich der Position 19 als endlos umlaufender Förderer sofort zur Startstelle 2a zurückgeführt werden. In diesem Falle wird dann im Bereich 20 ein von dem mittleren Förderer 3 unabhängiger weiterer mittlerer Förderer 21 als endlos umlaufender Förderer den Schrumpftunnel 5 mit Verpackungseinheiten 8 beschicken, welche Folienschlauchabschnitte 6 tragen und entleeren.
Im Ausführungsbeispiel nach Figur 2 besteht die Trageinheit 13 aus einem fest auf dem Kettenstrang 12a angeordneten Prisma 22 und aus einem von diesem beabstandeten beweglichen Prisma 23, welches eine schräge Auflaufkante 24 besitzt und entsprechend einem Doppelpfeil 25 so einjustierbar ist, dass auch ein konischer Verlauf der Oberfläche der Verpackungseinheit 8 berücksichtigt werden kann.

Werden beispielsweise Verpackungseinheiten in Muschelform verwendet, ist es möglich, die auf den beiden Kettensträngen 12a und 12b befindlichen beweglichen Prismen 23 so einzustellen, dass eine sichere Auflage für die Muscheln gegeben ist, so dass im Übergabebereich der Position 19 die Halteeinrichtungen sicher die Stirnfläche im Bereich der horizontal umlaufenden Muschelöffnung ergreifen können.

In Figur 2 ist auch die Halteeinrichtung 14 in gestrichelter Form dargestellt und gleichzeitig ist dort ein mit der Halteeinrichtung 14 verbundener rechteckiger Hilfsdorn 26 dargestellt. Mit diesem im Querschnitt rechteckigen Hilfsdorn 26 wirkt eine ebenfalls rechteckige Schiebeeinrichtung 27 zusammen.

Im Falle der Figur 2 ist angenommen, dass der Mantel der Verpackungseinheit 8 bei rechteckigem Querschnitt in einer Längsrichtung konisch verläuft. Der aufzuschiebende Folienschlauchabschnitt 6 muss im geöffneten Zustand so groß gewählt werden, dass ohne weiteres ein Aufschieben gewährleistet ist, und dass auch an der um 180 Grad versetzten Stirnfläche ein sicheres Auf- und Überschieben zu gewährleisten, wenn zufolge konischen Verlaufs dort ein größerer rechteckiger Querschnitt vorhanden ist. Durch die Wahl des rechteckigen Hilfsdorns 26 ist die Gewähr dafür gegeben, dass der Folienschlauchabschnitt 6 auch über den größten Querschnitt hinaus geschoben werden kann. Beim anschließenden Aufschrumpfen des Folienschlauchabschnitts 6 im Schrumpftunnel ist hiermit die Gewähr dafür gegeben, dass die Verpackungseinheit 8 ringsum von einer Schrumpffolie umgeben ist, die die Gewähr gibt, dass ein Bruch der Versiegelung auch durch Zurückschieben des Folienschlauchabschnitts in Richtung auf den kleineren rechteckigen Querschnitt auftritt.

Figur 3 zeigt eine weitere Form der Halteeinrichtung 14, 15. Diese Halteeinrichtung ist in zwei Führungsbolzen 16, 16a geführt, wobei der Führungsbolzen 16a in einem Langloch 28 der Halteeinrichtung 14, 15 geführt ist.

Dieses Langloch 28 dient dazu, die beim Umlauf der endlos umlaufenden Förderer entstehenden Abstandsänderungen der Führungsbolzen beim Umlauf um Umlaufräder auszugleichen.

Figur 4 zeigt eine Führung der Halteeinrichtung 14, 15 und gleichzeitig eine Führung der Schiebeeinrichtung 27. Hierzu ist ein Körper 29, der sich zwischen den Rollenketten der äußeren Förderer 35, 36 befindet mit einer Führungsbahn 30 versehen, in welcher ein Führungsfortsatz 31 der Halteeinrichtung 14 bzw. 15 geführt ist. Im einfachsten Fall besteht der Führungsfortsatz aus einem mit einem Kugellager versehenen Zapfen, welcher genau passend in der Führungsbahn 30 abrollt. Durch diese Führung der Halteeinrichtung 14 bzw. 15 wird erreicht, dass bei gleicher Ausgestaltung des Körpers 29 jedoch spiegelbildlicher Anordnung in den beiden äußeren Förderern 3, 4 in Abhängigkeit des synchronen Fortschreitens der mindestens drei Kettenförderer bei entsprechender Anpassung auswechselbarer Hilfsdorne 32 eine sichere Übernahme und Halterung der Verpackungseinheiten 8 an beliebiger Stelle zwischen den beiden äußeren Förderern 3, 4 stattfinden kann und dass auch das Aufschieben der Folienschlauchstücke fehlerfrei verläuft. Hierdurch ist es auch möglich, eine Verpackungseinheit 8 sowohl vom rechteckigen Hilfsdorn 26 mit einem Folienschlauchabschnitt 6 zu versehen als auch von der Halteeinrichtung 15 einen Folienschlauchabschnitt auf die Verpackungseinheit 8 aufzubringen.

Unabhängig vom Körper 29 wird die Schiebeeinrichtung 27 von einer weiteren Führung 23 zwangsläufig bewegt. Die Schiebeeinrichtung 27 verläuft in einfachster Form mit einem Ende 34 in der weiteren Führung 33. Die Führung 33 ist in Förderrichtung als Giebeldach förmige Führung ausgebildet, so dass ein zwangsläufiges Vorwärtsbewegen der Schiebeeinrichtung 27 und damit ein Abschieben des Folienschlauchabschnitts 6 vom Hilfsdorn 32 auf den Körper geschieht und anschließend ein zwangsläufiges Zurückziehen der Schiebeeinrichtung 27 gewährleistet ist, wenn der Folienschlauchabschnitt 6 über die Verpackungseinheit 8 geschoben wurde.

Die in den Figuren 1 bis 4 dargestellten Ausführungsbeispiele zeigen die Aufschiebemöglichkeit von Folienschlauchabschnitten 6 von einer Seite auf einen Körper 7. Es fällt jedoch auch unter den Umfang der Erfindung, wenn im Bereich des anderen äußeren Förderers 4 ebenfalls weitere Führungen 33 vorgesehen werden und dort auch auswechselbare Hilfsdorne für andere Verläufe der Oberflächen, beispielsweise muschelartiger Behältnisse mit verschiedenen Durchmessern, vorgesehen werden.

Durch die Wahlmöglichkeit, gemäß der Erfindung das aufschrumpfbare Folienschlauchstück bis zu einer vorgegebenen Position in Bezug zu mindestens einer Stelle der Stirnfläche während des synchronen Weitertransports des Körpers, wie beispielsweise längliches Körpers, aufzuschieben, lassen sich auch flache Körper sicher verschließen, welche sowohl mehrere Trennstellen im Bereich der Stirnfläche als auch mehrere Trennstellen im Bereich der Oberfläche aufweisen, beispielsweise zur Einbringung von Nachfüllmaterial in einen Körper, wie beispielsweise länglichen Körper. Hierdurch wird ein Entnehmen der bei einem Erstverkauf bereits eingelegten Nachfüllpäckchen durch Dritte unmöglich.

## Patentansprüche

1. Verfahren zum Überziehen vorzugsweise länglicher Körper (8) mit aufschrumpfbaren Folienschlauchabschnitten (6), **dadurch gekennzeichnet, dass** der vorzugsweise längliche Körper (8) liegend transportiert zunächst im Bereich zweier sich gegenüberliegender Steller orthogonal zu seiner Fortschrittsrichtung arretiert wird, dass anschließend in Richtung der Verbindungslinie zwischen beiden Stellen über den vorzugsweise länglichen Körper (8) das aufschrumpfbaren Folienschlaustück (6) bis zu einer vorgegebenen Position in Bezug zu mindestens einer Stelle der Arretierung während synchronem Weitertransport des vorzugsweise länglichen Körpers (8) geschoben wird.

2. Verfahren nach dem vorhergehenden Anspruch, **dadurch gekennzeichnet, dass** anschließend das Folienschlaustück (6) vorzugsweise durch Wärmeeinwirkung aufgeschrumpft wird.

3. Verfahren nach einem oder mehreren der vorhergehenden Verfahrensansprüche, **dadurch gekennzeichnet, dass** gleichzeitig ausgehend von den beiden sich gegenüberliegenden Stellen der Arretierung aufschrumpfbare Folienschlauchabschnitte über den vorzugsweise länglichen Körper geschoben werden.

4. Verfahren nach einem oder mehreren der vorhergehenden Ansprüche, **dadurch gekennzeichnet, dass** das Folienschlauchstück (6) auf einem Hilfsdorn gelagert ist, der in Verlängerung mindestens einer Halteeinrichtung (14,15) ausgebildet ist, und dass eine Schiebeeinrichtung (34,27,33), die kontinuierlich durch eine Führungsbahn (32) gesteuert wird, das Folienschlauchstück auf den vorzugsweise länglichen Körper (8) schiebt.

5. Vorrichtung zum Überziehen von vorzugsweise länglichen Körpern (8) mit aufschrumpfbaren Folienschlauchabschnitten, **dadurch gekennzeichnet, dass** mindestens drei nebeneinander angeordnete, mit synchroner Geschwindigkeit mit ihren vorlaufenden Trumen vorzugsweise horizontal umlaufende Förderer (2,3,4) vorgesehen sind, dass der zwischen den beiden äußeren Förderern angeordnete mittlere Förderer Trageeinheiten zu (13) zur liegenden Aufnahme für zu überziehende vorzugsweise längliche Körper (8) besitzt, dass die beiden äußeren Förderer zu ihrer Förderrichtung quer verlaufende Halteeinrichtungen (14, 15) tragen, dass mindestens einer der beiden äußeren Förderer Führungen (30) für eine Querbewegung der querverlaufenden Halteeinrichtungen besitzt, dass diese Halteeinrichtung (14, 15) gleichzeitig als Hilfsdorne (32) für die geöffneten Abschnitte der aufschrumpfbaren Folienschlauchabschnitte ausgebildet sind, dass jedem Hilfsdorn eine Schiebeeinrichtung (34, 27, 33) für das aufschrumpfbare Folienschlauchstück zugeordnet ist, und die Schiebeeinrichtung in Abhängigkeit einer sich längs der Förderrichtung neben mindestens dem einen äußeren Förder erstreckenden weiteren Führung (23) quer zur Förderrichtung vor und zurückbewegbar ist, dass während des Aufschiebens des aufschrumpfbaren Folienschlaustücks auf den vorzugsweise länglichen Körper, der vorzugsweise längliche Körper frei vom mittleren Förderer lediglich von den Halteeinrichtungen gehalten ist. mindestens einer Halteeinrichtung (14, 15) ausgebildet ist, und dass die Schiebeeinrichtung (34, 27, 33), die kontinuierlich durch eine Führungsbahn (33) gesteuert wird, das Folienschlauchstück auf den Körper schiebt.

6. Vorrichtung nach dem vorhergehenden Vorrichtungsanspruch, **dadurch gekennzeichnet, dass** jede querverlaufende Halteeinrichtung einen Führungsfortsatz (31, 29) aufweist, wobei der Führungsfortsatz in einer umlaufenden Führungsbahn (30) verläuft.

7. Vorrichtung nach einem oder mehreren der vorhergehenden Vorrichtungsansprüche, **dadurch gekennzeichnet, dass** Einrichtungen für das Öffnen, Abtrennen und Zuführen der geöffneten Abschnitte zum Überziehen der Körper vorhanden sind.

8. Vorrichtung nach einem oder mehreren der vorhergehenden Vorrichtungsansprüche, **dadurch gekennzeichnet, dass** die Trageeinheit (13) des mittleren Förderers je Trageeinheit mindestens zwei Stützen (22, 23) besitzt, dass die Stützen gegeneinander, in ihrer gegenseitigen Höhenlage, in ihrem gegenseitigen Breitenabstand, in ihrem gegenseitigen Längenabstand und mindestens in ihrer Höhenlage zu den horizontal verlaufendem Trum des endlos umlaufenden Förderers verstellbar sind und dass die Stützen (22, 23) links und rechts an einem umlaufenden Fördererangeordnet sind.

9. Vorrichtung nach einem oder mehreren der vorhergehenden Vorrichtungsansprüche, **dadurch gekennzeichnet, dass** die Hilfsdorne austauschbar sind, um an andere Verläufe von Oberflächen der Körper angepasst zu werden.

10. Vorrichtung nach einem oder mehreren der vorhergehenden Vorrichtungsansprüche, **dadurch gekennzeichnet, dass** der Hilfsdorn in seinen Höhen- und Breitenabmessungen mindestens einem Teil der Stirnflächen des Körpers angepasst ist.

11. Vorrichtung nach einem oder mehreren der vorhergehenden Vorrichtungsansprüche, **dadurch gekennzeichnet, dass** eine Schrumpfvorrichtung(5) im Anschluss angeordnet ist.

## Claims

1. Method for sheathing preferably elongate bodies (8) with shrink-on film sleeve sections (6), **characterised in that** the preferably elongate body (8), transported horizontally, is firstly held in the region of two opposite points orthogonally with respect to its direction of advance, and **in that** the shrink-on film sleeve section (6) is then slid in the direction of the connecting line between the two points and over the preferably elongate body (8), until said film sleeve section reaches a predefined position with respect to at least one holding point during synchronous further transport of the preferably elongate body (8).

2. Method according to the preceding claim, **characterised in that** the film sleeve section (6) is then shrunk on, preferably under the effect of heat.

3. Method according to one or more of the preceding method claims, **characterised in that** shrink-on film sleeve sections are slid over the preferably elongate body simultaneously from the two opposite holding points.

4. Method according to one or more of the preceding claims, **characterised in that** the film sleeve section (6) is mounted on an auxiliary mandrel which is formed in the extension of at least one holding device (14, 15), and **in that** a slide device (34, 27, 33), which is continuously controlled by a guide track (32), slides the film sleeve section onto the preferably elongate body (8).

5. Device for sheathing preferably elongate bodies (8) with shrink-on film sleeve sections, **characterised in that** at least three conveyors (2, 3, 4) are provided, said conveyors being arranged next to one another and running preferably horizontally with their leading ends at a synchronous speed, **in that** the central conveyor arranged between the two outer conveyors has support units (13) for horizontally receiving preferably elongate bodies (8) that are to be sheathed, **in that** the two outer conveyors have holding devices (14, 15) running transversely to their conveying direction, **in that** at least one of the two outer conveyors has guides (30) for a transverse movement of the transversely running holding devices, **in that** these holding device (14, 15) are at the same time designed as auxiliary mandrels (32) for the opened sections of the shrink-on film sleeve sections, **in that** each auxiliary mandrel is assigned a slide device (34, 27, 33) for the shrink-on film sleeve section, and the slide device can be moved back and forth transversely to the conveying direction as a function of a further guide (23) which extends along the conveying direction next to at least one outer conveyor, and **in that**, as the shrink-on film sleeve section is slid onto the preferably elongate body, the preferably elongate body is held away from the central conveyor by just the holding devices.

6. Device according to the preceding device claim, **characterised in that** each transversely running holding device has a guide extension (31, 29), wherein the guide extension runs in a moving guide track (30).

7. Device according to one or more of the preceding device claims, **characterised in that** devices are provided for opening, cutting and supplying the opened sections for sheathing the bodies.

8. Device according to one or more of the preceding device claims, **characterised in that** the support unit (13) of the central conveyor has at least two props (22, 23) per support unit, **in that** the props can be adjusted with respect to one another in terms of their mutual height position, in terms of their mutual width spacing, in terms of their mutual length spacing and at least in terms of their height position with respect to the horizontally running edge of the endless conveyor, and **in that** the props (22, 23) are arranged to the left and to the right of a moving conveyor.

9. Device according to one or more of the preceding device claims, **characterised in that** the auxiliary mandrels can be exchanged in order to be adapted to different profiles of surfaces of the bodies.

10. Device according to one or more of the preceding device claims, **characterised in that** the auxiliary mandrel is adapted in terms of its height and width dimensions to at least part of the end face of the body.

11. Device according to one or more of the preceding device claims, **characterised in that** a shrinkage device (5) is arranged thereafter.

## Revendications

1. Procédé pour revêtir des corps de préférence oblongs (8) de morceaux de tubes de film rétractables (6), **caractérisé en ce que** le corps de préférence oblong (8) transporté couché est d'abord arrêté dans la zone de deux emplacements se faisant face orthogonalement à son sens de progression, **en ce qu'**ensuite le morceau de tube de film rétractable (6) est poussé sur le corps de préférence oblong (8) jusqu'à une position prescrite par rapport à au moins un emplacement du dispositif d'arrêt dans le sens de la ligne de liaison entre les deux emplacements pendant la poursuite du transport synchrone du corps de préférence oblong (8).

2. Procédé selon la revendication précédente, **caractérisé en ce qu'**ensuite le morceau de tube de film (6) est de préférence rétracté sous l'effet de la chaleur.

3. Procédé selon une ou plusieurs des revendications de procédé précédentes, **caractérisé en ce que** des morceaux de tubes de film rétractables sont poussés sur le corps de préférence oblong simultanément à partir des deux emplacements du dispositif d'arrêt qui se font face.

4. Procédé selon une ou plusieurs des revendications précédentes, **caractérisé en ce que** le morceau de tube de film (6) est logé sur un mandrin auxiliaire qui est réalisé dans le prolongement d'au moins un dispositif de maintien (14, 15) et **en ce qu'**un dispositif coulissant (34, 27, 33) qui est commandé de manière continue par une glissière de guidage (32) pousse le morceau de tube de film sur le corps de préférence oblong (8).

5. Dispositif pour revêtir des corps de préférence oblongs (8) de morceaux de tubes de film rétractables, **caractérisé en ce qu'**au moins trois convoyeurs (2, 3, 4) disposés les uns près des autres tournant de préférence horizontalement à une vitesse synchrone avec leurs brins qui avancent sont prévus, **en ce que** le convoyeur médian disposé entre les deux convoyeurs extérieurs possède des unités de support (13) pour le logement en position couchée de corps de préférence oblongs (8) à revêtir, **en ce que** les deux convoyeurs extérieurs portent des dispositifs de maintien (14, 15) perpendiculaires à leur sens de transport, **en ce qu'**un moins un des deux convoyeurs extérieurs possède des guidages (30) pour un mouvement perpendiculaire des dispositifs de maintien perpendiculaires, **en ce que** ces dispositifs de maintien (14, 15) sont simultanément réalisés comme mandrins auxiliaires (32) pour les morceaux ouverts des morceaux de tubes de film rétractables, **en ce qu'**un dispositif coulissant (34, 27, 33) est affecté à chaque mandrin auxiliaire pour le morceau de tube de film rétractable et **en ce qu'**il est possible de faire avancer et reculer le dispositif coulissant perpendiculairement au sens de transport en fonction d'un autre guidage (23) qui s'étend longitudinalement par rapport au sens de transport à côté d'au moins un des convoyeurs externes, **en ce que**, pendant l'introduction du morceau de tube de film rétractable sur le corps de préférence oblong, le corps de préférence oblong est dégagé du convoyeur médian et simplement maintenu par les dispositifs de maintien.

6. Dispositif selon la revendication précédente du dispositif, **caractérisé en ce que** chaque dispositif de maintien perpendiculaire comporte un prolongement de guidage (31, 29), le prolongement de guidage passant dans une glissière de guidage rotative (30).

7. Dispositif selon une ou plusieurs des revendications de dispositif précédentes, **caractérisé en ce que** des dispositifs pour l'ouverture, la séparation et l'amenée des morceaux ouverts destinés au revêtement des corps sont disponibles.

8. Dispositif selon une ou plusieurs des revendications précédentes du dispositif, **caractérisé en ce que** l'unité de support (13) du convoyeur médian possède pour chaque unité de support au moins deux appuis (22, 23), **en ce que** les appuis peuvent être réglés l'un par rapport à l'autre en ce qui concerne leur hauteur mutuelle, leur écart de largeur mutuel, leur écart de longueur mutuel et au moins leur position en hauteur par rapport au brin horizontal du convoyeur à rotation sans fin, et **en ce que** les appuis (22, 23) sont disposés à gauche et à droite d'un convoyeur rotatif.

9. Dispositif selon une ou plusieurs des revendications précédentes du dispositif, **caractérisé en ce que** les mandrins auxiliaires sont interchangeables, afin d'être adaptés à d'autres profils de surfaces des corps.

10. Dispositif selon une ou plusieurs des revendications précédentes du dispositif, **caractérisé en ce que** le mandrin auxiliaire est, de par ses dimensions de hauteur et de largeur, adapté à au moins une partie des surfaces frontales du corps.

11. Dispositif selon une ou plusieurs des revendications précédentes du dispositif, **caractérisé en ce qu'**un dispositif de rétractation (5) est disposé de manière adjacente.
